# FASCICULE DE BREVET EUROPEEN

(11) **EP 0 217 779 B1**
(45) Date de publication et mention de la délivrance du brevet: **27.03.1991**
(21) Numéro de dépôt: 86870139.2
(22) Date de dépôt: 30.09.1986
(51) Int. Cl.: E04G 7/30

(54) **Dispositif de liaison pour échafaudage**
Verbindungsteile für Gerüste
Connecting device for scaffoldings

(30) Priorité: 30.09.1985 BE 215657
(43) Date de publication de la demande: 08.04.1987
(73) Titulaire: Plasman, Yvon, 1440 Braine-le-Chateau (BE)
(72) Inventeur: Plasman, Yvon, 1440 Braine-le-Chateau (BE)
(74) Mandataire: Vanderperre, Robert

(56) Documents cités:
- EP-A- 0 032 402
- EP-A- 0 110 027
- WO-A-81/01164
- WO-A-82/02733
- FR-A- 2 496 741

## Description

La présente invention concerne un dispositif de liaison pour échafaudage destiné à connecter les extrémités d'un élément d'échafaudage horizontal à un élément d'échafaudage vertical.

Un dispositif de liaison de ce genre est connu par le document EP-A-0032402. Ce dispositif connu comprend une collerette annulaire formée autour d'un tube vertical, laquelle collerette annulaire sert de support à une pièce d'accrochage en forme de U, dont les branches horizontales sont fixées à un tube horizontal. La pièce d'accrochage présente une découpe de manière à définir une partie terminale en forme de bec capable de s'accrocher sur le bord de la collerette. Dans ce dispositif, la pièce d'accrochage prend simplement appui sur le bord de la collerette et la retenue de la pièce d'accrochage sur le bord de cette collerette est assurée par un levier de verrouillage monté de manière pivotante entre les deux branches horizontales de la pièce d'accrochage.

La liaison réalisée au moyen du dispositif décrit cidessus est tributaire des tolérances de fabrication de la collerette et de la pièce d'accrochage. Le jeu qui résulte inévitablement en pratique des défauts de fabrication ne peut jamais être rattrapé automatiquement, ce qui rend précaire la stabilité de la liaison et rend difficile l'obtention d'une perpendicularité rigoureuse des éléments horizontal et vertical liés par l'intermédiaire du dispositif de liaison. De plus, ce dispositif de liaison, comme tous les dispositifs de liaison de l'art antérieur, réalisent des noeuds d'encastrement aussi rigide que possible, qui ne présentent aucune élasticité capable de répondre aux sollicitations dynamiques.

Le but de l'invention est de pallier les inconvénients de l'art antérieur grâce à un dispositif de liaison perfectionné pour connecter une barre horizontale à une colonne verticale, lequel dispositif comprend au moins une collerette de support annulaire destinée à être fixée sur la colonne verticale, ladite collerette formant une cuvette annulaire, une pièce d'accrochage fixée à une extrémité de la barre horizontale, ladite pièce d'accrochage présentant un bec destiné à s'engager dans la cuvette annulaire, et un dispositif de blocage monté sur la pièce d'accrochage de manière que lorsqu'il se trouve en position de blocage il coopère avec la surface extérieure de la collerette de support annulaire.

Conformément à l'invention, il est proposé un dispositif de liaison remarquable en ce que la collerette de support annulaire est constituée d'un anneau cylindrique destiné à s'adapter autour d'une colonne verticale, cet anneau étant formé avec un rebord périphérique incliné dont le diamètre décroît progressivement à partir d'une première valeur à son extrémité supérieure, ledit rebord périphérique se raccordant à son extrémité inférieure à un fond de cuvette oblique de manière à pouvoir se déformer élastiquement, en ce que la pièce d'accrochage présente au moins un bec ayant un premier flanc incliné destiné à prendre appui contre le rebord périphérique et un second flanc destiné à prendre appui contre l'anneau cylindrique, le premier flanc incliné étant tel que la largeur du bec croisse depuis une valeur inférieure à la largeur de la cuvette à son bord supérieur jusqu'à une valeur supérieure à la largeur de la cuvette à son bord supérieur, de telle manière que, à mesure que ledit bec se trouve introduit dans la cuvette, il déforme progressivement le rebord périphérique, ledit rebord périphérique ayant à son bord supérieur un diamètre choisi de manière que le rebord périphérique enserre élastiquement le bec et que le diamètre du bord supérieur précité croisse progressivement au fur et à mesure de la descente du bec dans la cuvette, et de manière que le rebord périphérique exerce sur le flanc incliné du bec une force de pression qui verrouille le bec dans la cuvette.

Dans un mode d'exécution avantageux, le dispositif de blocage comprend une came montée à pivotement sur la pièce d'accrochage de manière que lorsque le bec se trouve en contact avec la partie supérieure du rebord périphérique de la collerette, la came se trouve contre la collerette et de manière que, sous la pression exercée par l'action de la came, le bec s'engage vers le fond de la cuvette en sorte que la came applique sur la collerette une force de précontrainte qui verrouille élastiquement le bec dans la cuvette de la collerette de support.

L'invention est exposée dans ce qui suit en s'appuyant sur les dessins ci-annexés dans lesquels:
. la figure 1 est une vue éclatée d'une example d'exécution du dispositif de liasion selon l'invention,
. les figures 2 à 4 illustrent les étapes successives du processus d'accouplement des pièces constituant le dispositif de liaison monté à la figure 1.

Le dispositif de liaison montré à la figure 1 sert à connecter une barre horizontale 2 à une colonne verticale 1 pour former un noeud de liaison dans un échafaudage. Le dispositif de liaison comprend deux collerettes de support 10 fixées sur la colonne 1 à l'aide de chevilles 3 et une pièce d'accrochage 20 fixée à une extrémité de la barre 2 à l'aide des chevilles 4 et 5. L'autre extrémité de la barre 2 est équipée d'une pièce d'accrochage semblable destinée à être accouplée à un dispositif de support prévu sur une autre colonne verticale.

Le dispositif de support pourrait également ne comprendre qu'une seule collerette 10. La ou chaque collerette de support 10 est constituée par un anneau 11 formé avec un rebord périphérique incliné 12 de manière à délimiter une cuvette annulaire évasée 13. Dans une variante d'exécution, les deux collerettes de support 10 pourraient parfaitement être réalisées sous forme d'une seule pièce de support.

La pièce d'accrochage 20 est constituée d'un profilé métallique présentant deux becs 21 destinés à s'engager dans les cuvettes 13 des collerettes de support 10. Les becs 21 sont profilés pour s'adapter dans les cuvettes 13 avec serrement progressif, les becs ayant un flanc incliné 22 pour s'adapter contre le rebord périphérique 12 des collerettes 10 et un flanc 23 pour s'adapter contre les anneaux 11. A l'intérieur du profilé est logée une pièce de verrouillage 24 montée sur un pivot 5 traversant le trou 26 et venant se loger dans les trous 27 des ailes du profilé constituant la pièce d'accrochage. La pièce de verrouillage présente un profil de came 25 et un bras formant ressort 28 dont on verra le rôle plus loin.

Lors de l'insertion d'un bec 21 dans une cuvette 13, le serrage progressif entre les flancs 22 et 23 du bec et les parois 11 et 12 de la cuvette produit un coincement élastique du bec 21 dans la cuvette 13. Ce serrage élastique progressif est illustré par les figures 2 à 4. Dans la position montrée à la figure 2, les becs 21 de la pièce d'accrochage 20 sont prêts à être introduits dans les cuvettes 13 des collerettes de support 10. Le dispositif de verrouillage 24 est avantageusement retenu grâce à un ergot 29.

Lorsqu'on fait descendre les becs 21 dans les cuvettes 13 des collerettes de support 10 (figure 3), le profil des becs 21 assure un bon serrement progressif. De plus, grâce à la légère déformation élastique de la collerette supérieure, le bec 21 inférieur de la pièce d'accrochage vient se loger en souplesse et élastiquement dans la cuvette 13 inférieure. Si l'on a dégagé l'ergot de retenue 29 de la pièce de verrouillage 24, on fait pivoter celle-ci autour de son axe 5 pour amener le profil de came 25 contre l'arête circulaire 15 de la collerette 10 supérieure.

Le profil de came 25 est dessiné de telle façon que, lorsqu'on fait pivoter la pièce de verrouillage 24 dans le sens de la flèche V, le profil de came 25 glisse sur l'arête 15 de la collerette en tirant le bec 21 vers le fond de la cuvette tout en appliquant sur la collerette 10 une force de précontrainte progressive. Au fur et à mesure de la descente des becs d'accrochage 21 vers le fond des cuvettes des collerettes de support 10, celles-ci subissent une légère déformation élastique du fait de leur forme annulaire et cette déformation élastique favorise l'engagement tout en assurant un serrement élastique. Cet effet de déformation élastique est indiqué sur les figures 2 à 4 par les repères D1, D2 et D3 qui désignent les diamètres successifs de l'ouverture de la cuvette supérieure au cours du processus d'insertion (D1 < D2 < D3).

Lorsque le bec 21 supérieur est complètement engagé à serrement dans la cuvette 13 de la collerette de support 10 supérieure, et également le bec inférieur dans la cuvette correspondante d'ailleurs (figure 4), la pièce de verrouillage 24 exerce sur la collerette 10 supérieure une force de pression qui verrouille le bec 21 dans la cuvette de la collerette 10. Cela met l'assemblage en précontrainte élastique qui assure un noeud d'assemblage à encastrement élastique excellent, les flancs 22 et 23 des becs d'accrochage 21 étant parfaitement coincés élastiquement entre les anneaux 11 , c'est-à-dire la colonne 1, et les rebords périphériques des collerettes du support 10. On remarque que tout le mouvement d'in-sertion et de serrement élastique se développe ainsi par rapport à l'axe de la colonne verticale, ce qui assure un assemblage parfaitement d'équerre qui ajoute à la sécurité de l'échafaudage par un excellent équilibre des éléments assemblés.

Il est bien entendu que l'invention n'est nullement limitée au mode d'exécution illustré à titre d'exemple dans les dessins ci-annexés et décrit dans ce qui précède. Non seulement diverses variantes d'agencements à deux cuvettes superposées peuvent être réalisées conformément à l'invention, mais on peut également réaliser des noeuds de liaison à une seule cuvette.

## Revendications

1. Dispositif de liaison pour connecter une barre horizontale (2) à une colonne verticale (1), lequel dispositif comprend au moins une collerette de support annulaire (10) destinée à être fixée sur la colonne verticale (1), ladite collerette (10) formant une cuvette annulaire (13), une pièce d'accrochage (20) fixée à une extrémité de la barre horizontale, ladite pièce d'accrochage présentant un bec (21) destiné à s'engager dans la cuvette annulaire (13), et
un dispositif de blocage (24) monté sur la pièce d'accrochage (20) de manière que lorsqu'il se trouve en position de blocage il coopère avec la surface extérieure de la collerette de support annulaire (10),
caractérisé en ce que la collerette de support annulaire (10) est constituée d'un anneau cylindrique (11) destiné à s'adapter autour d'une colonne verticale (1), cet anneau étant formé avec un rebord périphérique incliné (12) dont le diamètre décroît progressivement à partir d'une première valeur (D1) à son extrémité supérieure (14), ledit rebord périphérique (12) se raccordant à son extrémité inférieure à un fond de cuvette (13) oblique de manière à pouvoir se déformer élastiquement,
en ce que la pièce d'accrochage (20) présente au moins un bec (21) ayant un premier flanc incliné (22) destiné à prendre appui contre le rebord périphérique (12) et un second flanc (23) destiné à prendre appui contre l'anneau cylindrique (11), le premier flanc incliné (22) étant tel que la largeur du bec (21) croisse depuis une valeur inférieure à la largeur de la cuvette à son bord supérieur (14) jusqu'à une valeur supérieure à la largeur de la cuvette à son bord supérieur (14), de telle manière que, à mesure que ledit bec (21) se trouve introduit dans la cuvette (13), il déforme progressivement le rebord périphérique (12), ledit rebord périphérique ayant à son bord supérieur (14) un diamètre (D1) choisi de manière que le rebord périphérique (12) enserre élastiquement le bec (21) et que le diamètre du bord supérieur précité croisse progressivement (D2, D3) au fur et à mesure de la descente du bec (21) dans la cuvette (13), et de manière que le rebord périphérique (12) exerce sur le flanc incliné (22) du bec (21) une force de pression qui verrouille le bec dans la cuvette (13).

2. Dispositif selon la revendication 1, caractérisé en ce que le dispositif de blocage (24) comprend une came (25) montée de manière excentrique autour d'un axe (5) fixé sur la pièce d'accrochage (20) de manière que lorsque le premier flanc incliné (22) du bec (21) vient en contact avec le rebord périphérique (12) de la collerette de support annulaire (10), la came coopère avec la surface extérieure (15) de la collerette et de manière que lorsque le dispositif de blocage (24) pivote en sorte que la came (25) glisse sur ladite surface extérieure de la collerette (10), la came provoque une déformation élastique du rebord périphérique (12) tandis qu'elle tire le bec (21) vers le fond de la cuvette (13), le premier flanc incliné (22) précité glissant contre ledit rebord périphérique (12) de la collerette de support.

3. Dispositif selon la revendication 2, caractérisé en ce que la pièce d'accrochage (20) présente deux becs (21) destinés à coopérer chacun avec une collerette de support annulaire (10).

## Claims

1. Device for connecting an horizontal member (2) to a vertical upright (1), which device comprises at least one annular support protrusion (10) adapted for being fixed to the vertical upright (1), said protrusion (10) forming an annular cup (13), an hook-up member (20) secured to one end of the horizontal member, said hook-up member having a projection (21) adapted to engage into the annular cup shaped projection (13), and a locking member (24) mounted on the hook-up member (20) so that, when it is in locking position, it cooperates with the outer surface of the annular support protrusion (10),
characterised in that the annular support protrusion (10) is comprised of a cylindrical ring (11) adapted to embrace a vertical upright (1), said ring being formed with an inclined peripheral lip (12) having a diameter which decreases progressively from a first value (D1) at its upper end (14), with the lower end of said peripheral lip (12) joining a slanting bottom of the cup (13) so as to be able to be resiliently deformed,
in that the hook-up member (20) is provided with at least one projecting portion (21) having a first inclined flank (22) intended to abut against the peripheral lip (12) and a second flank (2) intended to abut against the cylindrical ring (11), the first inclined flank (22) being such that the width of the increases from a value less than the width of the cup at its upper end (14) to a value higher than the width of the cup at its upper end (14), so that as said projecting portion (21) is being engaged into the cup (13), it causes the peripheral lip (12) to be relisiently deformed, the upper end (14) of said peripheral lip having a diameter (D1) chosen such that the peripheral lip (12) resiliently clamps the projecting portion (21) and such that the diameter of said upper end increases progressively (D2, D3) as the projecting portion (21) moves downwardly in the cup (13), and such that the peripheral lip (12) applies onto the inclined flank (22) of the projecting portion (21) a pressure force which locks the projecting portion in the cup (13).

2. Device according to claim 1, characterised in that the locking assembly (24) comprises of cam (25) excentrically mounted about a pivot shaft (5) fixed to the hook-up member (20) so that when the first inclined flank (22) of the projecting portion (21) is brought into contact with the peripheral lip (12) of the annular support protrusion (10), the cam cooperates with the outer surface (15) of the protrusion and so that when the locking member (24) is pivoted in such a way that the cam (25) slides on said outer surface of the protrusion (10), the cam causes the peripheral lip (12) to be resiliently deformed while the projecting portion (21) is urged towards the bottom of the cup (13), with said first inclined flank (22) sliding on said peripheral lip (12) of the support protrusion.

3. Device according to claim 2, characterised in that the hook-up member (20) has two projecting portions (21) adapted to cooperate each with an annular support protrusion (10).

## Patentansprüche

1. Vorrichtung für die Verbindung eines horizontalen Stabs (2) mit einer vertikalen Säule (1), enthaltend wenigstens einen rignförmigen Stützkragen (10) zur Befestigung an der vertikalen Säule (1), wobei der genannte Kragen (10) eine ringförmige Schale (13) bildet, ein Einhakstück (20), welches an einem Ende des horizontalen Stabs befestigt ist, wobei das Einhakstück eine Nase (21) aufweist, die für den Eingriff in die ringförmige Schale (13) bestimmt ist, und ein Blockiervorrichtung (24), die an dem Einhakstück (20) so angebracht ist, daß sie, wenn sie sich in Blockierstellung befindet, mit der Außenfläche des ringförmigen Stützkragens (10) zusammenwirkt, dadurch gekennzeichnet, daß der ringförmige Stützkragen (10) aus einem zylindrischen Ring (11) besteht, der dazu bestimmt ist, eine vertikale Säule (1) zu umschließen, wobei dieser Ring mit einem rundherum verlaufenden schrägen Rand (12) ausgebildet ist, dessen Durchmesser, ausgehend von einem ersten Wert (D1) am oberen Ende (14) allmählich abnimmt, wobei der genannte Umfangsrand (12) am unteren Ende mit einem schrägen Boden (13) des Kragens in Verbindung steht, so daß er sich elastisch verformen kann, daß das Einhakstück (20) wenigstens eine Nase (21) mit einer ersten schrägen Flanke (22) aufweist, die für die Auflage am Umfangsrand (12) bestimmt ist, und eine zweite Flanke (23), die für die Auflage am zylindrischen Ring (11) bestimmt ist, wobei die erste schräge Flanke (22) so beschaffen ist, daß die Breite der Nase (21) von einem Wert, der kleiner ist als die Breite des Kragens am oberen Rand (14), bis zu einem Wert zunimmt, der größer ist als die Breite des Kragens am oberen Rand (14), so daß die genannte Nase (21) in dem Maße, wie sie in den Kragen (13) eingeführt ist, allmählich den Umfangsrand (12) verformt, wobei der genannte Umfangsrand an der oberen Kante (14) einen Durchmesser (D1) aufweist, der so gewählt wird, daß der Umfangsrand (12) die Nase (21) elastisch umschließt und daß der Durchmesser der vorgenannten oberen Kante in dem Maße allmählich zunimmt (D2, D3), wie die Nase (21) in den Kragen (13) abgesenkt wird, und so daß der Umfangsrand (12) auf die schräge Flanke (22) der Nase (21) eine Druckkraft ausübt, wodurch die Nase im Kragen (13) verriegelt wird.

2. Vorrichtung nach Anspruch 1, dadurch gekennzeichnet, daß die Blockiervorrichtung (24) einen Nocken (25) enthält, der außermittig rund um eine Achse (5) angebracht ist, die an dem Einhakstück (20) so befestigt ist, daß, wenn die erste schräge Flanke (22) der Nase (21) den Umfangsrand (12) des ringförmigen Stützkragens (10) berührt, der Nocken mit der Außenfläche (15) des Kragens zusammenwirkt und daß, wenn sich die Blockiervorrichtung (24) so dreht, daß der Nocken (25) auf der genannten Außenfläche des Kragens (10) gleitet, der Nocken eine elastische Verformung des Umfangsrandes (12) bewirkt, während gleichzeitig die Nase (21) zum Boden des Kragens (13) hin gezogen wird, wobei die vorgenannte schräge erste Flanke (22) am genannte Umfangsrand (12) des Stützkragens gleitet.

3. Vorrichtung nach Anspruch 2, dadurch gekennzeichnet, daß das Einhakstück (20) zwei Nasen (21) aufweist, die dazu bestimmt sind, jeweils mit einem ringförmigen Stützkragen (10) zusammenzuwirken.
